# EUROPÄISCHE PATENTSCHRIFT

(11) **EP 0 186 759 B1**
(45) Veröffentlichungstag und Bekanntmachung des Hinweises auf die Patenterteilung: **16.08.1989**
(21) Anmeldenummer: 85114273.7
(22) Anmeldetag: 08.11.1985
(51) Int. Cl.: E05C 17/46

(54) **Vorrichtung zum Feststellen eines geöffneten Fenster- oder Türladens**
Fixing device for an opened window or door shutter
Dispositif d'arrêt pour un contrevent de fenêtre ou de porte ouverts

(30) Priorität: 20.12.1984 AT 4035/84
(43) Veröffentlichungstag der Anmeldung: 09.07.1986
(73) Patentinhaber: Mayer & Co. Riegel- und Beschlägefabrik, A-5021 Salzburg (AT)
(72) Erfinder: Grasmann, Johann, A-5071 Wals (AT)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- AT-B- 365 725
- CH-A- 2 617
- DE-C- 891 214

## Beschreibung

Die Erfindung betrifft eine Vorrichtung zum Feststellen eines geöffneten Fenster- oder Türladens, mit einem an einer wandseitigen Befestigungsfläche in eine von dieser Befestigungsfläche abstehende, anschlagbegrenzte Verriegelungsstellung verschwenkbar gelagerten Schwenkriegel, dessen Schwenkachse sich senkrecht zur Drehachse des Ladens erstreckt, sowie mit einem am Laden befestigten Haltestück, wobei das Haltestück oder der Schwenkriegel eine Rastausnehmung für das betreffende andere Teil aufweist und das Haltestück einen den Schwenkriegel beim Verschwenken des Ladens abstossenden Auflaufkörper bildet, um ein selbständiges Verrasten der beiden Teile zu ermöglichen.

Um die erschwerte Handhabung von üblichen Ladenfeststellem, die mit vergleichsweise grossem Abstand von der Drehachse des Ladens in dem an das Fenster anschliessenden Mauerwerk verankert sind, zu vermeiden, ist es bekannt, im Anschlagbereich des Ladens an dessen Aussenseite einen Schwenkriegel anzuordnen, der um eine zur Drehachse des Ladens senkrechte Achse schwenkbar gelagert ist und bei geöffnetem Laden in ein am Stock des Fensters oder der Tür befestigtes Gehäuse eingehängt werden kann, so dass der Laden über den Schwenkriegel mit dem Stock drehfest verbunden wird, weil der Schwenkriegel lediglich um seine zur Drehachse des Ladens senkrechte Schwenkachse, nicht aber um die Ladendrehachse gedreht werden kann. Aufgrund der Anordnung des Schwenkriegels im Bereich der anschlagseitigen Ladenkante sind solche Feststeller durch das geöffnete Fenster hindurch besser zugänglich. Trotzdem ist die Betätigung des Feststellers aufwendig, da der Schwenkriegel nach dem Öffnen des Ladens von Hand aus in das mit einer entsprechenden Rastausnehmnung versehene Gehäuse eingehängt werden muss, wofür häufig eine zusätzliche Ladenbewegung erforderlich ist.

In der CH-C-2 617 ist eine Vorrichtung zur automatischen Feststellung eines Fensters in der Offenstellung beschrieben, welche mit der Ladenfeststellvorrichtung der eingangs genannten Art vergleichbar ist. Bei der bekannten Vorrichtung ist ein hakenartiges Haltestück innen am von der Fensterdrehachse entfernt gelegenen vertikalen Fensterrahmenabschnitt angebracht. Der mit diesem Haltestück zusammenwirkende Schwenkriegel ist an einer zur die Fensteröffnung aufweisenden Wand senkrechten Wand angeordnet. Der Schwenkriegel ist beim Öffnen des Fensters durch das Haltestück entgegen der Kraft einer Feder aus der von der Wand abstehenden, anschlagbegrenzten Verriegelungsstellung nach unten verschwenkbar, um die selbstständige Verriegelung zu ermöglichen. Dieser Schwenkriegel nimmt sowohl bei festgestelltem geöffneten Fenster als auch bei geschlossenem Fenster im wesentlichen die gleiche Schwenklage ein, in der er von der Wand senkrecht absteht. Zur Sicherstellung der gewünschten Verriegelung ist es zwingend erforderlich, den Schwenkriegel durch eine spezielle Feder in der Verriegelungsstellung zu halten. Ferner würde bei nach aussen zu öffnenden Läden eine solche, von der Laden-Drehachse entfernte Anbringung der Vorrichtung das Entriegeln durch eine sich im Raum befindende Person beträchtlich erschweren.

Der Erfindung liegt die Aufgabe zugrunde, eine Vorrichtung der eingangs genannten Art zu schaffen, welche bei einfachem, von der Ladengrösse unabhängigem Aufbau trotz der nach aussen zu öffnenden Läden zur Entriegelung auch von innen leicht zugänglich und gleichzeitig äusserst problemlos handhabbar ist.

Die Aufgabe wird nach der Erfindung dadurch gelöst, dass der am Stock des Fensters bzw. der Tür gelagerte Schwenkriegel aus einer hochgeschwenkten Entriegelungsstellung in die Verriegelungsstellung abschwenkbar und beim Öffnen des Ladens durch das Haltestück anhebbar ist.

Aufgrund der Anordnung des Schwenkriegels am Stock des Fenster- bzw. Türladens und damit im Bereich der Drehachse des Ladens kann die Vorrichtung zum Schliessen der Läden problemlos von innen entriegelt werden. Schlägt andererseits das Haltestück beim Öffnen des Ladens an den in seine Verriegelungsstellung abgeschwenkten Schwenkriegel an, so wird der Schwenkriegel über die betreffende Auflauffläche soweit angehoben, dass er beispielsweise in eine im Haltestück vorgesehene Rastausnehmung einfallen kann, wodurch der Schwenkriegel mit dem Haltestück verrastet und der Laden gegenüber dem Stock drehfest gehalten wird. Die selbstständige Verriegelung wird bereits durch das durch das Eigengewicht des Schwenkriegels entstehende Moment bewirkt. Jedoch kann der Schwenkriegel zur Unterstützung der Einrastbewegung nach dem Abheben des Schwenkriegels beim Auflaufen auf das Haltestück auch durch eine Feder im Verriegelungssinn belastet sein.

Befindet sich die Rastausnehmung nicht im Haltestück, sondern im Schwenkriegel, was durchaus auch möglich ist, so ändert sich an der selbsttätigen Verrastung nichts, weil der Schwenkriegel ebenfalls angehoben werden muss, um auf die Gegenrast des Haltestückes aufgesetzt werden zu können.

Ist der Schwenkriegel in weiterer Ausbildung der Erfindung in einem Lagerbock gelagert, der wenigstens eine nach oben offene Rastaussparung für einen achsparallelen Rastansatz des Schwenkriegels aufweist, wobei die Achse des Lagerbockes den Schwenkriegel in einem mit Abstand zur Riegelachse verlaufenden, zur Riegelachse zumindest angenähert parallelen Langloch durchsetzt, so kann der Schwenkriegel in einfacher Weise in der hochgeschwenkten Entriegelungsstellung festgehalten werden. Zu diesem Zweck braucht ja lediglich der Rastansatz des Schwenkriegels in die nach oben offene Rastausnehmung des Lagerbockes eingeführt zu werden. was allerdings eine entsprechende Verschiebebewegung des Schwenkriegels voraussetzt. Diese Verschiebung des Schwenkriegels wird durch das zur Riegelachse parallele Langloch ermöglicht, in das die Achse des Lagerbockes eingreift. Beim Hochschwenken des Schwenkriegels aus der Verriegelungsstellung in die Entriegelungsstellung rastet der Schwenkriegel auf Grund seines Eigengewichtes selbständig in die Rastaussparung des Lagerbockes ein, wenn der Lagerbock eine in der Rastaussparung mündende Führungsfläche für den Rastansatz des Schwenkriegels aufweist, weil damit ein vorzeitiges Verschieben des Schwenkriegels wirksam verhindert wird. Wird der Schwenkriegel aus der Rastaussparung des Lagerbockes ausgehoben, so fällt er selbständig in die anschlagbegrenzte Verriegelungsstellung ab, und zwar wegen des wirksam werdenden Gewichtsmomentes. Das Langloch des Schwenkriegels verläuft nämlich in einem Abstand parallel zur Riegelachse, so dass der Schwenkriegel exzentrisch gelagert ist.

Dieses drehmomentbedingte Abschwenken nach dem Ausheben des Schwenkriegets aus der Rastaussparung des Lagerbockes kann in einfacher Weise dazu benützt werden, den Schwenkriegel beim Öffnen des Ladens selbsttätig in die Verriegelungsstellung zu bringen, so dass der Laden bei seinem Öffnen ohne händische Betätigung der Festhaltevorrichtung verriegelt wird. Zu diesem Zweck braucht der Schwenkriegel lediglich im Bereich seiner lagerseitigen Stirnfläche einen mit dem Haltestück bei geschlossenem Laden zusammenwirkenden Stützanschlag aufzuweisen, wobei das Haltestück einen Anlaufkörper für diesen Stützanschlag bildet. Nach dem Hochschwenken des Schwenkriegels in seine verrastete Entriegelungsstellung wird der Schwenkriegel über den Stützanschlag beim Schliessen des Ladens angehoben, weil das Haltestück über eine entsprechende Anlauffläche auf den Stützanschlag drückt. Damit wird beim Schliessen des Ladens der Schwenkriegel aus der Rastaussparung gehoben, ohne in die Verriegelungsstellung abzuschwenken. Der auf das Haltestück aufgelaufene Stützanschlag des Schwenkriegels verhindert ja eine solche Drehbewegung. Beim Öffnen des Ladens wird jedoch das Haltestück vom Stützanschlag weggezogen, so dass der Schwenkriegel in seine Verriegelungsstellung abschwenken kann.

Da das Haltestück bei einer solchen Anordnung sowohl in der Offenstellung des Ladens als auch bei geschlossenem Laden mit dem Schwenkriegel zusammenwirkt, muss die Drehachse des Ladens im Bereich des Schwenkriegels verlaufen. Um hinsichtlich der Lage des Haltestückes in bezug auf die Riegelachse symmetrische Verhältnisse sicherzustellen, kann die Riegelachse vorteilhaft die Drehachse des Ladens in der Verriegelungsstellung des Schwenkriegels schneiden.

Ist auf Grund der gegebenen Raumverhältnisse der Abstand zwischen dem geöffneten Laden und dem Stock des Fensters oder der Tür vergleichsweise klein, so greift das Haltestück beim Öffnen des Ladens mit geringem Abstand von seiner Schwenkachse am Schwenkriegel an, was unter Umständen einen unerwünscht grossen Schwenkwinkel für den Schwenkriegel beim Verrasten erfordert. Um einen solchen grossen Schwenkwinkel zu vermeiden, kann an das zur Riegelachse parallele Langloch des Schwenkriegels im Bereich des stirnseitigen Langlochendes ein zur Riegelachse senkrechtes, sich gegen die Riegelachse hin erstreckendes Langloch angesetzt sein. Dieses quer zur Riegelachse verlaufende Langloch erlaubt ein Anheben des Schwenkriegels parallel zu sich selbst, so dass ein unnötiger Schwenkwinkel für den Schwenkriegel vermieden wird.

Die erforderliche Länge des Schwenkriegels hängt vom Abstand der Drehachse des Ladens vom Laden einerseits und vom Stock andererseits ab. Zur einfachen Anpassung an die jeweiligen räumlichen Gegebenheiten kann der Schwenkriegel aus einem Riegelstück bestehen, das längsverstellbar in einem am Stock anschlagbegrenzt gelagerten Halter eingesetzt ist. Durch eine Verstellung des Riegelstückes im Halter kann der Schwenkriegel verlängert oder verkürzt werden, was das Vorsehen von Schwenkriegeln mit unterschiedlicher Länge überflüssig macht.

Damit der Schwenkriegel nach seinem Ausheben aus der Rastaussparung des Lagerbockes nicht wieder in die Rastaussparung selbständig einrücken kann, kann der Lagerbock eine sich an die Rastaussparung anschliessende Abdrückflache für den Schwenkriegel aufweisen. Beim Anheben wird der Schwenkriegel entlang der Abdrückfläche bewegt, die ihn von der Rastaussparung wegdrückt, so dass nach einer Freigabe des Schwenkriegels das auftretende Gewichtsmoment ein sicheres Abschwenken des Schwenkriegels in seine Verriegelungsstellung bewirkt.

In der Zeichnung ist der Erfindungsgegenstand in einem Ausführungsbeispiel schematisch dargestellt. Es zeigen
Fig. 1 eine erfindungsgemässe Vorrichtung zum Festhalten eines Fenster- oder Türladens in einer Seitenansicht,
Fig. 2 diese Vorrichtung in einem Schnitt nach der Linie 11-11 der Fig. 1,
Fig. 3 einen Schnitt nach der Linie 111-111 der Fig. 2 und
Fig. 4 eine der Fig. 1 entsprechende Darstellung der Vorrichtung, jedoch bei geschlossenem Laden.

Die dargestellte Vorrichtung zum Feststellen eines geöffneten Fenster- oder Türladens 1 besteht im wesentlichen aus einem am Stock 2 des Fensters oder der Tür befestigten Schwenkriegel 3, der mit einem am Laden 1 angeordneten Haltestück 4 zusammenwirkt. Der Schwenkriegel 3 wird durch ein Riegelstück 5 gebildet, das in einem Halter 6 längsverschiebbar geführt ist und mit Hilfe einer Klemmschraube 7 in der jeweiligen Verschiebestellung festgeklemmt werden kann. Der Halter 6 ist mit einem Langloch 8 versehen, das mit Abstand parallel zur Riegelachse 9 verläuft und in das die senkrecht zur Drehachse 10 des Ladens 1 stehende Achse 11 eines Lagerbokkes 12 eingreift. Dieser Lagerbock 12 ist mit Hilfe einer Anschlagplatte 13 am Stock 2 befestigt und weist eine nach oben offene Rastaussparung 14 für einen in Richtung der Achse 11 des Lagerbokkes 12 vorragenden Rastansatz 15 des Halters 6 auf. An die in den beiden Wangen des Lagerbokkes 12 vorgesehenen Rastaussparungen 14 schliesst sich eine Abdrückfläche 16 an, die gegenüber der Anschlagplatte 13 vorragt.

Da die Anordnung so getroffen ist, dass der in Richtung der Riegelachse 9 gemessene grösste Abstand des Langloches 8 von der lagerseitigen Stirnfläche 17 des Schwenkriegels 3 gleich dem Abstand der Achse 11 des Lagerbockes 12 von der Anschlagplatte 13 ist, wird der Schwenkriegel 3 in seiner in den Fig. 1 bis 3 dargestellten, abgeschwenkten Verriegelungsstellung anschlagbegrenzt in einer zur Drehachse 10 des Ladens 1 senkrechten Drehlage gehalten, weil die Stirnfläche 17 einen mit der Anschlagplatte 13 zusammenwirkenden Stützanschlag 18 bildet. Aus dieser Verriegelungsstellung kann der Schwenkriegel in eine hochgeschwenkte Entriegelungsstellung verschwenkt werden, in der die Rastansätze 15 in die Rastaussparungen 14 eingreifen und den Schwenkriegel 3 in dieser Stellung verrasten. Das Langloch 8 stellt dabei die notwendige Verschiebung des Schwenkriegels 3 sicher. Um diese Verrastung zu lösen, braucht der Schwenkriegel nur mit den Ansätzen 15 aus den Riegelaussparungen 14 ausgehoben zu werden, wobei die Ansätze 15 auf die Abdrückflächen 16 auflaufen, so dass der Schwenkriegel 3 zwangsläufig eine Drehung im Sinne eines Abschwenkens erfährt, wie dies der Fig. 4 entnommen werden kann, in der die verrastete Entriegelungsstellung des Schwenkriegels 3 strichpunktiert und die Stellung des Schwenkriegels unmittelbar nach dem Ausheben aus den Rastaussparungen in vollen . Linien gezeichnet sind. Wird der Schwenkriegel in der voll gezeichneten Stellung freigegeben, so bewirkt das auf ihn wirkende Gewichtsmoment ein selbständiges Abschwenken in die Verriegelungsstellung.

Das Haltestück 4 am Laden 1 ist mit einer nutartigen Rastausnehmung 19 versehen, in die das Riegelstück 5 des Schwenkriegels 3 einrastet, wie dies insbesondere der Fig. 3 entnommen werden kann. Um beim Öffnen des Ladens 1 ein selbständiges Einrasten des Riegelstückes 5 in die Rastausnehmung 19 zu gewährleisten, bildet das Haltestück 4 einen Auflaufkörper für den Schwenkriegel 3 mit einer gegen die Rastausnehmung 19 hin ansteigenden Anlauffläche 20, so dass der Schwenkriegel 3 über diese Anlauffläche 20 hochgeschwenkt wird, bis er über das Haltestück 4 zur Rastausnehmung 19 gleitet und dort in die Rastausnehmung einfällt. Damit ist der Laden 1 gegenüber dem Stock 2 drehfest gehalten.

Damit das Haltestück 4 mit seiner Rastausnehmung 19 gegenüber dem Schwenkriegel 3 ausgerichtet werden kann, ist es auf einer Führungsstange 21 gelagert, die längsverstellbar in einem am Laden 1 befestigten Gehäuse 22 gehalten ist und in der jeweiligen Verschiebestellung mit Hilfe einer Klemmschraube 23 festgelegt werden kann. Um das Haltestück für einen Links- und Rechtsanschlag einsetzen zu können, ist es hinsichtlich seiner Längsachse symmetrisch ausgebildet, wie dies insbesondere Fig. 3 erkennen lässt.

Zum Öffnen der Ladenfeststellung muss der Schwenkriegel 3 aus der Rastausnehmung 19 des Haltestückes 4 in die Entriegelungsstellung hochgeschwenkt werden, damit der Laden 1 unbehindert geschlossen werden kann. Da die Riegelachse 9 die Drehachse 10 des Ladens 1 schneidet, kommt bei einem Verschwenken des Ladens 1 um 180° das Haltestück 4 wiederum im Bereich des Schwenkriegels zu liegen. Auf Grund der hochgeschwenkten Entriegelungsstellung des Schwenkriegels 3 wirkt das Haltestück allerdings mit dem stirnseitigen Stützanschlag 18 des Schwenkriegels 3 zusammen, wobei das Haltestück 4 wiederum einen Anlaufkörper für den Schwenkriegel bildet, der über den Stützanschlag 18 hochgehoben und aus der strichpunktiert angedeuteten Stellung in die voll gezeichnete Stellung nach Fig. 4 geschwenkt wird. Ein weiteres Abschwenken des Schwenkriegels 3 aus dieser Stellung ist nicht möglich, weil der Schwenkriegel ja über den Stützanschlag 18 am Haltestück 4 abgestützt bleibt. Wird jedoch der Laden aus der Schliessstellung geöffnet, so gleitet der Stützanschlag des Schwenkriegels vom Haltestück 4 ab und der Schwenkriegel fällt selbständig in seine Verriegelungsstellung, in der die Verrastung des Haltestückes gegenüber dem Schwenkriegel selbsttätig erfolgen kann. Selbstverständliche Voraussetzung ist, dass der in Richtung der Drehachse 10 des Ladens 1 gemessene grösste Abstand des Stützanschlages 18 in der verrasteten Entriegelungsstellung des Schwenkriegels 3 von der Achse 11 des Lagerbockes 12 um ein zu Ausheben des Schwenkriegels aus der Rastaussparung 14 ausreichende Mass grösser als der Abstand des Haltestückes 4 von der Achse 11 des Lagerbockes 12 ist.

Die Erfindung ist naturgemäss nicht auf das dargestellte Ausführungsbeispiel beschränkt. So wäre es beispielsweise ohne weiteres möglich, die Rastausnehmung 19 nicht im Haltestück 4, sondern im Schwenkriegel 3 vorzusehen. An Stelle der mit dem Lagerbock 12 verbundenen Achse 11 könnte die Lagerachse mit dem Schwenkriegel 3 verbunden sein und in ein entsprechendes Langloch im Lagerbock eingreifen. Ausserdem könnten in einer einfachen, kinematischen Umkehr die Rastaussparungen anstatt im Lagerbock 12 am Schwenkriegel 3 angeordnet werden, wobei sich in diesem Fall die Rastansätze am Lagerbock befinden müssen.

## Patentansprüche

1. Vorrichtung zum Feststellen eines geöffneten Fenster- oder Türladens (1), mit einem an einer wandseitigen Befestigungsfläche in eine von dieser Befestigungsfläche abstehende, anschlagbegrenzte Verriegelungsstellung verschwenkbar gelagerten Schwenkriegel (3), dessen Schwenkachse sich senkrecht zur Drehachse (10) des Ladens (1) erstreckt, sowie mit einem am Laden (1) befestigten Haltestück (4), wobei das Haltestück oder der Schwenkriegel eine Rastausnehmung (19) für das betreffende andere Teil aufweist und das Haltestück einen den Schwenkriegel beim Verschwenken des Ladens abstossenden Auflaufkörper bildet, um ein selbständiges Verrasten der beiden Teile (3, 4) zu ermöglichen, dadurch gekennzeichnet, dass der am Stock (2) des Fensters bzw. der Tür gelagerte Schwenkriegel (3) aus einer hochgeschwenkten Entriegelungsstellung in die Verriegelungsstellung abschwenkbar und beim Öffnen des Ladens (1) durch das Haltestück (4) anhebbar ist.

2. Vorrichtung nach Anspruch 1, dadurch gekennzeichnet, dass der Schwenkriegel (3) in einem Lagerbock (12) gelagert ist, der wenigstens eine nach oben offene Rastaussparung (14) für einen achsparallelen Rastansatz (15) des Schwenkriegels (3) aufweist, und dass die Achse (11) des Lagerbockes (12) den Schwenkriegel (3) in einem mit Abstand zur Riegelachse (9) verlaufenden, zur Riegelachse (9) zumindest angenähert parallelen Langloch (8) durchsetzt.

3. Vorrichtung nach Anspruch 2, dadurch gekennzeichnet, dass der Schwenkriegel (3) im Bereich seiner lagerseitigen Stirnfläche (17) einen mit dem Haltestück (4) bei geschlossenem Laden (1) zusammenwirkenden Stützanschlag (18) aufweist und dass das Haltestück (4) einen Anlaufkörper für diesen Stützanschlag (18) bildet.

4. Vorrichtung nach Anspruch 2 oder 3, dadurch gekennzeichnet, dass die Riegelachse (9) die Drehachse (10) des Ladens (1 ) in der Verriegelungsstellung des Schwenkriegels (3) schneidet.

5. Vorrichtung nach einem der Ansprüche 2 bis 4, dadurch gekennzeichnet, dass an das zur Riegelachse (9) parallele Langloch (8) des Schwenkriegels (3) im Bereich des stirnseitigen Langlochendes ein zur Riegelachse (9) senkrechtes, sich gegen die Riegelachse (9) hin erstrekkendes Langloch angesetzt ist.

6. Vorrichtung nach einem der Ansprüche 1 bis 5, dadurch gekennzeichnet, dass der Schwenkriegel (3) aus einem Riegelstück (5) besteht, das längsverstellbar in einem am Stock (2) anschlagbegrenzt gelagerten Halter (6) eingesetzt ist.

7. Vorrichtung nach einem der Ansprüche 2 bis 6, dadurch gekennzeichnet, dass der Lagerbock (12) eine sich an die Rastaussparung (14) anschliessende Abdrückfläche (16) für den Schwenkriegel (3) aufweist.

## Revendications

1. Dispositif en vue de maintenir ouvert un volet (1 ) de fenêtre ou de porte avec un verrou pivotant (3) monté sur une embase, du côté du mur, de façon à pouvoir pivoter dans une position de verrouillage située à l'écart de cette embase, tout en étant limitée par une feuillure, l'axe de pivotement du verrou s'étendant perpendiculairement à l'axe de pivotement (10) du volet (1), de même qu'avec un moyen de retenue (4) fixé au volet (1 ), le moyen de retenue ou le verrou pivotant étant muni d'un évidement d'encliquetage (19) pour l'autre élément en question, tandis que le moyen de retenue forme un corps d'arrêt venant heurter le verrou pivotant lorsqu'on fait pivoter le volet, afin de permettre un encliquetage autonome des deux éléments (3, 4), ce dispositif étant caractérisé en ce que le verrou pivotant (3) monté sur le cadre (2) de la fenêtre ou de la porte peut, à partir d'une position de déverrouillage prise après pivotement vers le haut, pivoter vers le bas dans la position de verrouillage, tandis qu'il peut se soulever lors de l'ouverture du volet (1 ), via le moyen de retenue (4).

2. Dispositiv selon la revendication 1, caractérisé en ce que le verrou pivotant (3) est monté dans un palier (12), celui-ci étant muni d'au moins un évidement d'encliquetage (14) ouvert vers le haut pour une embase d'encliquetage (15) du verrou pivotant (3) axialement parallèle, et en ce que l'axe (11 ) du palier (12) traverse le verrou pivotant (3) par un trou oblong (8) s'étendant à l'écart de l'axe (9) du verrou, ce trou oblong étant en position au moins approximativement parallèle à l'axe (9) du verrou.

3. Dispositif selon la revendication 2, caractérisé en ce que le verrou pivotant (3) est muni, dans la zone de sa face frontale (17) du côté du montage, d'une butée d'appui (18) coopérant avec le moyen de retenue (4), le volet étant fermé, tandis que le moyen de retenue (4) forme un corps d'arrêt pour cette butée d'appui.

4. Dispositif selon la revendication 2 ou 3, caractérisé en ce que l'axe (9) du verrou intersecte l'axe de pivotement (10) du volet (1 ), en position de verrouillage du verrou pivotant (3).

5. Dispositif selon une des revendications 2 à 4, caractérisé en ce qu'on pratique un trou oblong, s'étendant en direction opposée et perpendiculairement par rapport à l'axe (9) du verrou, dans le trou oblong (8) du verrou pivotant (3) parallèle à l'axe (9) du verrou, dans la zone de l'extrémité du trou oblong, sur la face avant.

6. Dispositif selon une des revendications 1 à 5, caractérisé en ce que le verrou pivotant (3) est constitué d'un moyen de verrou (5) qui est inséré, de façon à pouvoir se déplacer longitudinalement, dans un moyen de retenue (6) monté sur le cadre (2) et limité par la feuillure.

7. Dispositif selon une des revendications 2 à 6, caractérisé en ce que le palier (12) est muni d'une surface d'appui (16) pour le verrou pivotant (3), cette surface étant adjacente à l'évidement d'encliquetage (14).

## Claims

1. Apparatus for the fixing of an opened window shutter or door shutter (1), the apparatus comprising a pivotal latch (3) which is journalled on a wall side mounting surface and pivotable into an abutment limited latching position projecting from this mounting surface, with the pivot acis of the pivotal latch extending perpendicular to the axis of rotation (10) of the shutter (1), and also comprising a holding piece (4) secured to the shutter (1), with the holding piece (4) secured to the shutter (1), with the holding piece or the pivotal latch having a latch recess (19) for the other respective part and with the holding piece forming a ramp body which pushes the pivotal latch away during pivoting of the shutter in order to enable automatic latching of the two parts (3, 4), characterized in that the pivotal latch (3) which is journalled on the frame (2) of the window or door can be pivoted downwardly from an upwardly pivoted unlatched position into the latching position and is liftable by the holding piece (4) on opening of the shutter (1).

2. Apparatus in accordance with claim 1, characterized in that the pivotal latch (3) is journalled on a mounting block (12) which has at least one upwardly open latch recess (14) for an axially parallel latch projection (15) of the pivotal latch (3); and in that the axle (11) of the mounting block (12) passes through the pivotal latch (3) in an elongate slot (8) which extends at a distance from the axis (9) of the latch at least approximately parallel thereto.

3. Apparatus in accordance with claim 2, characterized in that the pivotal latch (3) has, in the region of its pivot-side end face (17), a support abutment (18) which cooperates with the holding piece (4) when the shutter (1) is closed; and in that the holding piece (4) forms a ramp body for this support abutment (18).

4. Apparatus in accordance with claim 2 or claim 3, characterized in that the latch axis (9) intersects the axis of rotation (10) of the shutter (1 ) in the latched position of the pivotal latch (3).

5. Apparatus in accordance with one of the claims 2 to 4, characterized in that an elongate slot which extends perpendicular to the latch axis (9) towards the latch axis (9) is added to the elongate slot (8) of the pivotal latch (3) which extends parallel to the latch axis (9), in the region of the end face end of the elongate slot.

6. Apparatus in accordance with one of the claims 1 to 5, characterized in that the pivotal latch (3), consists of a latch piece (5) which is longitudinally adjustably mounted in a holder (6) which is supported in an abutment limited manner on the frame (2).

7. Apparatus in accordance with one of the claims 2 to 6, characterized in that adjoining the latch recess (14) the mounting block (12) has a surface (16) which pushes the pivotal latch (3) away.
